# EUROPÄISCHE PATENTSCHRIFT

(11) **EP 0 707 150 B1**
(45) Veröffentlichungstag und Bekanntmachung des Hinweises auf die Patenterteilung: **28.08.2002**
(21) Anmeldenummer: 95810613.0
(22) Anmeldetag: 03.10.1995
(51) Int. Cl.: F04D 29/54, F01D 9/04

(54) **VERDICHTER**
COMPRESSOR
COMPRESSEUR

(30) Priorität: 14.10.1994 DE 4436731
(43) Veröffentlichungstag der Anmeldung: 17.04.1996
(73) Patentinhaber: Alstom, 75116 Paris (FR)
(72) Erfinder: Luketic, Ivan, CH-5301 Siggenthal Station (CH); Krähenbühl, Alfred, CH-5264 Gipf-Oberfrick (CH)
(74) Vertreter: Liebe, Rainer

(56) Entgegenhaltungen:
- EP-A- 0 384 166
- BE-A- 669 775
- DE-A- 3 341 871
- GB-A- 777 955
- GB-A- 779 060
- US-A- 2 661 147

## Beschreibung

### Technisches Gebiet

Die Erfindung betrifft einen Verdichter mit axial geteiltem Gehäuse, bestehend aus mehreren Gehäusehälften, in welchem die Leitschaufeln mit ihren Füssen in Umfangsnuten befestigt sind.

### Stand der Technik

Derartige Verdichter sind bekannt. Ueblicherweise sind zwischen den Leitschaufelfüssen Zwischenstücke angeordnet. Bei Betrieb des Verdichters wird die Luft durch die Kompression erwärmt. Die komprimierte Luft gibt Wärme an die Zwischenstücke und das Schaufelmaterial ab, wodurch sich diese ausdehnen. Um die aus der Wärmedehnung resultierende Spannungen im Schaufelfussbereich, die zu Materialdefekten führen können, zu vermeiden, werden die Leitschaufeln und die Zwischenstücke mit Spiel im Gehäuse eingesetzt. Beim Einbau der Schaufeln ins Gehäuse werden Papierzwischenlagen zwischen die Schaufelfüsse gelegt, um das Spiel gleichmässig auf den Umfang zu verteilen. Einige Zwischenstücke werden durch unter die Zwischenstücke eingelegte Unterlagen fixiert. Bei Betrieb des Verdichters verbrennen die Zwischenlagen aus Papier. Wird die Gasturbogruppe abgestellt und wieder angefahren, kann sich die Fixierung der Zwischenstücke durch Vibrationen lockern. Dadurch können die Leitschaufeln im abgekühlten Zustand zusammenrutschen.

Die Schaufeln werden jeweils am Errichtungsort des Verdichters ins axial geteilte Gehäuse eingebaut. Bedingt durch die Ungenauigkeit, die aus der Summation der Fertigungstoleranzen der einzelnen Elemente folgt, sowie durch die Spielverteilung mit Papierzwischenlagen, können die Elemente, die an der Trennebene des Gehäuses liegen, erst am Errichtungsort exakt bearbeitet werden. Dazu werden die Leitschaufeln mit Papierzwischenlagen ins Gehäuse eingebaut, die an der Trennebene liegenden, vorstehenden, abschliessenden Elemente überfräst und Löcher zur Befestigung der abschliessenden Elemente gebohrt. Um Späne und Dreck zu entfernen, müssen alle Elemente wieder ausgebaut werden. Nach der Reinigung werden die Elemente genau gleich wie beim ersten Einbauschritt wieder eingebaut. Dies bedeutet einen hohen Arbeitsaufwand und damit hohe Kosten.

Aus dem Dokument GB-A-799,060 ist ein Verdichter mit axial geteiltem Gehäuse, bestehend aus mehreren Gehäusehälften, bekannt. In diesem Verdichter sind die Laufschaufeln mit Ihren Füssen in Umfangsnuten befestigt. Über den Umfang verteilt sind im Nutgrund verankerte Bolzen eingebracht, welche in die Umfangsnut hineinragen. Die Bolzen unterteilen die Leitschaufeln in Gruppen.

### Darstellung der Erfindung

Der Erfindung liegt die Aufgabe zugrunde, bei einem Verdichter der eingangs genannten Art den Einbau der Leitschaufeln ins Verdichtergehäuse zu vereinfachen.

Erfindungsgemäss wird dies dadurch erreicht, dass über den Umfang verteilt im Nutgrund der Umfangsnut verankerte Bolzen eingebracht sind, welche vorzugsweise radial in die Umfangsnut hineinragen und welche die Leitschaufeln in Gruppen und an der Trennebene des Gehäuses liegende Abschluss-Gruppen unterteilen.

Die Vorteile der Erfindung sind unter anderem darin zu sehen, dass die Position der Bolzen genau bekannt ist, und dass die Einzelsummen der Fertigungstoleranzen der Gruppen genügend genau bestimmt werden kann. Weiter verteilen die Bolzen das Spiel gleichmässig über den Umfang des Gehäuses. Das Spiel der einzelnen Gruppen ist einfach einstellbar. Beim Einbau der Gruppen ins Gehäuse sind keine Nachbearbeitungen mehr nötig, was den Arbeitsaufwand erheblich senkt.

Es ist besonders zweckmässig, wenn die an der Trennebene des Gehäuses liegende Abschluss-Gruppe bereits im Werk vorgefertigt und auf das erforderliche Mass bearbeitet wird.

### Kurze Beschreibung der Zeichnung

In der Zeichnung ist ein Ausführungsbeispiel der Erfindung anhand eines axial durchströmten Verdichters dargestellt.
Es zeigen:
- Fig. 1: einen schematischen Querschnitt durch ein Verdichtergehäuse;
- Fig. 2: das vergrösserte Detail II aus Fig.1;
- Fig. 3: die teilweise Abwicklung einer Leitschaufelreihe im Bereich des Details II aus Fig.1.

Es sind nur die für das Verständnis der Erfindung wesentlichen Elemente gezeigt. Nicht dargestellt sind von der Anlage beispielsweise der Rotor mit den Laufschaufeln.

### Weg zur Ausführung der Erfindung

Gemäss Fig. 1 besteht das Verdichtergehäuse 21 aus einer unteren Gehäusehälfte 21a und einer oberen Gehäusehälfte 21b, mit einer axialen Trennebene 20. Nach Fig. 2 sind im Gehäuse 21 in umlaufenden Umfangsnuten 10 Leitschaufeln 1 eingesetzt, bestehend aus Schaufelblatt 2 und Schaufelfuss 3. Zwischen den Leitschaufeln sind jeweils Zwischenstücke 4 angeordnet. Die Zwischenstücke 4 können unterschieden werden in Zwischenstücke 4a ohne Aussparungen und Zwischenstücke 4b mit Aussparungen 11. Diese Aussparungen 11 dienen zur Aufnahme von Bolzen 8. Durch die Bolzen 8, die im Gehäuse 21 in Sacklöchern 5 verankert sind, werden die Leitschaufeln und die Zwischenstücke in Gruppen A1-A7 unterteilt. Die Gruppen A2-A5 sind bezüglich der Anzahl der Zwischenstücke 4 und Leitschaufeln 1 identisch. Bezüglich der Ausführung und der Anordnung der Zwischenstücke 4 sind die Gruppen A2 und A4 und die Gruppen A3 und A5 identisch.

Gemäss Fig. 3 sind die an die Trennebene 20 anschliessenden Abschluss-Gruppen A6 und A7 mit geteilten Zwischenstücken 6 und 7 ausgestaltet. Um diese geteilten Zwischenstücke 6 und 7 in der Umfangsnut 10 befestigen zu können, sind sie mit der anschliessenden Leitschaufel 1 und dem Zwischenstück 4b mit Schrauben 12 und nicht dargestellten Stiften verbunden. Die Abschluss-Gruppen A6 und A7 werden im Werk danach so bearbeitet, dass bei der Montage vor Ort keine weiteren Bearbeitungsschritte mehr nötig sind. Bei der Abschluss-Gruppe A7 wird dabei auch der Schaufelfuss 3a der Leitschaufel 1 abgeändert. Die Abschluss-Gruppen A6 und A7 werden im Gehäuse 21 mit Hilfe des Kopfes von Verankerungs-Schrauben 9 fixiert.

Um die Leitschaufeln 1 im Gehäuse 21 einzubauen wird das Gehäuse entlang der Trennebene 20 über nicht gezeigte Flansche geöffnet. Die obere Gehäusehälfte 21b wird in Axialrichtung um hundertachtzig Grad gedreht und neben der unteren Gehäusehälfte 21a angeordnet. Bedingt durch die Rotationssymmetrie des Gehäuses 21 ist der Einbau der Gruppen A1-A7 für beide Gehäusehälften 21a und 21b identisch. Daher wird im weiteren nur noch die untere Gehäusehälfte 21a beschrieben. Zuerst werden die Leitschaufeln 1 und Zwischenstücke 4 der Gruppe A1 entsprechend der Position in Fig. 1 in die Umfangsnut 10 eingeschoben. Auf beiden Seiten wird je ein Bolzen 8 in die vorgebohrte Sacklöcher 5 eingepresst. Dann wird auf beiden Seiten der Gruppe A1 je ein Zwischenstück 4b mit Aussparung 8 in die Umfangsnut 10 eingeschoben, sowie die zu den Gruppen A2 und A3 gehörenden Leitschaufeln 1 und Zwischenstücke 4. Wieder wird je ein Bolzen 8 verankert und danach die Gruppen A4 und A5 in die Umfangsnut eingeschoben. Dann folgt wieder die Verankerung je eines Bolzens 8 im Gehäuse 21a. Die Abschluss-Gruppen A6 und A7 werden als Einheit eingeschoben und mit den Verankerungsschrauben 9 in der unteren Gehäusehälfte 21a fixiert. Die Abschluss-Gruppen A6 und A7 sind mit einer negativen Toleranz gefertigt, so dass sie nicht über die Trennebene 20 vorstehen. Entsprechend erfolgt der Einbau eventuell weiterer, nicht dargestellter Leitschaufelreihen, wobei dann die Anzahl der Leitschaufeln variieren kann. Nach dem Einbau aller Leitschaufeln 1 und Zwischenstücke 4, wird der nicht dargestellte Rotor mit den Laufschaufeln in die untere Gehäusehälfte 21a eingelegt. Die obere Gehäusehälfte 21b wird wieder in ihre ursprüngliche Position gedreht und mit der unteren Gehäusehälfte 21a verbunden.

Selbstverständlich ist die Erfindung nicht auf das gezeigte und beschriebene Ausführungsbeispiel beschränkt. Die Leitschaufeln können auch ohne Zwischenstücke eingebaut werden, wobei dann in den entsprechend grösser bemessenen Schaufelfüssen Aussparungen zur Aufnahme der Bolzen vorgesehen werden müssen. Die Anzahl der Bolzen, und damit der Gruppen von Leitschaufeln, erfolgt nach gewünschter Spielaufteilung und aufgrund der Fertigungstoleranzen. Die Ausgestaltung der Bolzen ist beliebig. Auch können die Gruppen untereinander eine verschiedene Anzahl von Leitschaufeln aufweisen. Natürlich ist auch eine mehrfache Teilung des Gehäuses möglich, wobei sich dann die Anzahl der Abschluss-Gruppen erhöht. Die Verbindung der Abschluss-Gruppe kann auch durch andere Methoden als durch Verschraubung und Verstiftung erfolgen.

### Bezugszeichenliste

- 1: Leitschaufel
- 2: Schaufelblatt
- 3: Schaufelfuss
- 3a: abgeänderter Schaufelfuss
- 4: Zwischenstücke
- 4a: Zwischenstück ohne Aussparung
- 4b: Zwischenstück mit Aussparung
- 5: Sackloch
- 6: geteiltes Zwischenstück
- 7: geteiltes Zwischenstück
- 8: Bolzen
- 9: Verankerungs-Schraube
- 10: Umfangsnut
- 11: Aussparung
- 12: Schraube

- 20: Trennebene
- 21: Gehäuse
- 21a: untere Gehäusehälfte
- 21b: obere Gehäusehälfte

- A1-A5: Gruppen von Leitschaufeln mit Zwischenstücken
- A6, A7: Abschluss-Gruppen

## Patentansprüche

1. Verdichter mit axial geteiltem Gehäuse (21), bestehend aus mehreren Gehäusehälften (21a, 21b), in welchem die Leitschaufeln (1) mit ihren Füssen (3) in Umfangsnuten (10) befestigt sind,
**dadurch gekennzeichnet, dass**
über den Umfang verteilt im Nutgrund der Umfangsnut (10) verankerte Bolzen (8) eingebracht sind, welche radial in die Umfangsnut (10) hineinragen und welche die Leitschaufeln (1) in Gruppen (A1-A5) und an der Trennebene (20) des Gehäuses (21) liegende Abschluss-Gruppen (A6, A7) unterteilen.

2. Verdichter nach Anspruch 1, **dadurch gekennzeichnet, dass** die an die Bolzen (8) angrenzenden Leitschaufelfüsse (3) mit Aussparungen (11) zur Aufnahme der Bolzen (8) versehen sind.

3. Verdichter nach Anspruch 1, **dadurch gekennzeichnet, dass** in der Umfangsnut (10) zwischen den Leitschaufelfüssen (3) Zwischenstücke (4) angeordnet sind, wobei die an die Bolzen (8) angrenzenden Zwischenstücke (4) mit Aussparungen (11) zur Aufnahme der Bolzen (8) versehen sind.

4. Verdichter nach Anspruch 3, **dadurch gekennzeichnet, dass** die Abschluss-Gruppen (A6, A7) aus mindestens einer Leitschaufel (1) und einem geteilten Zwischenstück (6, 7) bestehen, die durch Befestigungsmittel (12) miteinander verbunden sind.

5. Verdichter nach Anspruch 1, **dadurch gekennzeichnet, dass** die Abschluss-Gruppen (A6, A7) mit Verankerungsschrauben (9) im Gehäuse (21) befestigt sind.

## Claims

1. Compressor having an axially divided casing (21), comprising a plurality of casing halves (21a, 21b), in which the guide vanes (1) are fastened by their roots (3) in peripheral grooves (10), **characterized in that** bolts (8) are introduced which are anchored in the groove base of the peripheral groove (10), distributed over the periphery, which project radially into the peripheral groove (10) and which divide the guide vanes (1) into aggregates (A1-A5) and end aggregates (A6, A7) situated at the partition plane (20) of the casing (21).

2. Compressor according to Claim 1, **characterized in that** the guide vane roots (3) adjacent to the bolts (8) are provided with recesses (11) for receiving the bolts (8).

3. Compressor according to Claim 1, **characterized in that** intermediate pieces (4) are arranged in the peripheral groove (10) between the guide vane roots (3), the intermediate pieces (4) adjacent to the bolts (8) being provided with recesses (11) for receiving the bolts (8).

4. Compressor according to Claim 3, **characterized in that** the end aggregates (A6, A7) comprise at least one guide vane (1) and a divided intermediate piece (6, 7), which are joined together by fastening means (12).

5. Compressor according to Claim 1, **characterized in that** the end aggregates (A6, A7) are fastened in the casing (21) by anchoring screws (9).

## Revendications

1. Compresseur avec un carter (21) divisé axialement, se composant de plusieurs moitiés de carter (21a, 21b), dans lequel les aubes directrices (1) sont fixées avec leur base (3) dans des rainures périphériques (10), **caractérisé en ce que** des boulons (8) ancrés dans le fond de rainure de la rainure périphérique (10) sont répartis sur la périphérie et pénètrent radialement dans la rainure périphérique (10), en divisant les aubes directrices (1) en groupes (A1-A5) et en groupes terminaux (A6, A7) situés au niveau du plan de séparation (20) du carter (21).

2. Compresseur selon la revendication 1, **caractérisé en ce que** les bases (3) des aubes directrices adjacentes aux boulons (8) sont pourvues d'évidements (11) pour recevoir les boulons (8).

3. Compresseur selon la revendication 1, **caractérisé en ce que** des pièces intermédiaires (4) sont disposées dans la rainure périphérique (10) entre les bases (3) des aubes directrices, les pièces intermédiaires (4) adjacentes aux boulons (8) étant pourvues d'évidements (11) pour recevoir les boulons (8).

4. Compresseur selon la revendication 3, **caractérisé en ce que** les groupes terminaux (A6, A7) se composent d'au moins une aube directrice (1) et d'une pièce intermédiaire divisée (6, 7), qui sont connectées ensemble par des moyens de fixation (12).

5. Compresseur selon la revendication 1, **caractérisé en ce que** les groupes terminaux (A6, A7) sont fixés avec des vis d'ancrage (9) dans le carter (21).
